# EUROPÄISCHE PATENTSCHRIFT

(11) **EP 0 994 045 B1**
(45) Veröffentlichungstag und Bekanntmachung des Hinweises auf die Patenterteilung: **16.10.2002**
(21) Anmeldenummer: 99100792.3
(22) Anmeldetag: 18.01.1999
(51) Int. Cl.: B65D 88/66

(54) **Verfahren und Vorrichtung zum Auflösen verfestigter Schüttgüter in einem Silo**
METHOD AND DEVICE FOR DISSOLVING SOLIDIFIED BULK MATERIAL IN A SILO
PROCEDE ET DISPOSITIF POUR DISSOUDRE DES MATIERES EN VRAC SOLIDIFIEES DANS UN SILO

(30) Priorität: 17.09.1998 CH 189798
(43) Veröffentlichungstag der Anmeldung: 19.04.2000
(73) Patentinhaber: Stag AG, CH-7304 Maienfeld (CH)
(72) Erfinder: Gloor, Christian, 9475 Sevelen (CH)
(74) Vertreter: Althoff, Gerhard

(56) Entgegenhaltungen:
- US-A- 2 576 620

## Beschreibung

Die Erfindung bezieht sich auf ein Verfahren und eine Vorrichtung zum Auflösen verfestigter Anhäufungen eines pulverförmigen oder körnigen Schüttgutes in einem Behälter, insbesondere für einen in Richtung einer Austragsöffnung konisch verjüngend ausgebildeten Behälter, bei welchem das Schüttgut von mindestens einem damit in Eingriff bringbaren und um die Behälterlängsachse drehbar angetriebenen Förderelement der verschliessbaren Austragsöffnung zugeführt und bei Bedarf ausgetragen wird.

Aus der US-A 2,576,620 ist zur Aufnahme und Abgabe von Trokkenfutter ein mit einem zylindrischen sowie einem in Richtung eines verschliessbaren Auslaufschachtes konisch verjüngendem Behälterteil versehener Silobehälter bekannt, welcher im Innenraum eine mit dem einen Ende an dem oberen Behälterboden und mit dem anderen Ende an einem mit einer Antriebswelle wirkverbundenen Schwenkglied befestigte Kette sowie einen gegenüberliegend an dem Schwenkglied angeordneten Pendelarm aufweist, wobei das etwa faserförmige Trockenfutter bei rotierender Antriebswelle einerseits mit der Kette und andererseits mit dem infolge der Zentrifugalkraft aus einer etwa vertikalen Ruhestellung in eine etwa horizontale Ebene geschwenkten Pendelarm aufgelockert und beim Herabfallen über eine zusätzlich an dem konischen Behälterteil angeschlossene Leitung angesaugt wird und dabei entlang der emaillierten Behälterinnenwand für den Austrag in den Auslaufschacht gleitet. Mittels der an dem rotierend angetriebenen Schwenkglied angeordneten und um die Längsachse etwa entlang der Innenwand des Behälters im Kreis schwenkbaren Kette sowie dem etwa gleichzeitig in horizontaler Ebene drehbaren Pendelarm können ausschliesslich faserförmige Materialien, wie Trockenfutter oder dergleichen aufgelockert und dem am konischen Behälterteil angeordneten Auslaufschacht zugeführt werden. Ein Zerkleinern des relativ losen Trockenfutters durch eine Reib-, Kratz- oder Schürfwirkung mittels der Kette und des Pendelarms ist hierbei nicht vorgesehen und aufgrund der faserförmigen Beschaffenheit des Trockenfutters auch nicht erforderlich.

Silobehälter zum Bunkern und Austragen pulverförmiger oder körniger Schüttgutmaterialien sind allgemein bekannt, wobei die überwiegend zur Anwendung kommenden Behälter jeweils mit einem in Richtung einer Austragsöffnung konisch verjüngend ausgebildeten Teilstück und einer daran angeordneten Verschlussvorrichtung versehen sind, welche je nach Bedarf geöffnet beziehungsweise geschlossen wird. Entsprechende Mittel zum Auflösen der insbesondere im konischen Teilstück des Behälters gebildeten und verfestigten Materialanhäufungen sind bei den bekannten Behältern jedoch nicht vorgesehen.

Ausgehend von einem zum Bunkern und Austragen eines pulverförmigen oder körnigen Schüttgutes ausgebildeten Behälter liegt der Erfindung die Aufgabe zugrunde, ein Verfahren sowie eine Vorrichtung zur Durchführung des Verfahrens zu schaffen, mittels derer es möglich wird, in dem Behälter gebildete Anhäufungen des verfestigten Schüttgutes ohne strukturelle und qualitätsabhängige Veränderungen schonend zu zerkleinern, so dass ein weitgehend kontinuierlicher Austrag des Schüttgutes gewährleistet ist.

Das Verfahren gemäss der Erfindung ist gekennzeichnet durch mehrere im Innenraum des Behälters in Umfangsrichtung im Abstand zueinander sowie in Richtung der Behälterinnenwand orientierte Abtragelemente, welche jeweils mit dem einen ersten Ende oberhalb der Austragsöffnung an der Behälterinnenwand befestigt und mit dem anderen zweiten Ende mit einem um die vertikale Behälterachse hin und her angetriebenen Schwenkglied derart wirkverbunden sind, dass infolge der relativ zu der Behälterinnenwand orientierten Bewegungen des Schwenkgliedes die Schüttgutanhäufung durch eine von den einzelnen Abtragelementen bewirkte Reib-, Kratz- oder Schürfwirkung für den Austrag zerkleinert wird.

Die erfindungsgemässe Vorrichtung zur Durchführung des Verfahrens ist gekennzeichnet durch ein im konischen Teilstück des Behälters angeordnetes Schwenkglied sowie mehrere entlang der Behälterinnenwand orientierte Abtragelemente, welche in Umfangsrichtung verteilt zueinander mit dem einen Ende an dem Schwenkglied und mit dem anderen Ende an der Behälterinnenwand befestigt sind, wobei das über eine die Verschlussvorrichtung durchdringende Welle mit mindestens einem Antriebsaggregat wirkverbundene Schwenkglied zur Erreichung einer von den einzelnen Abtragelementen bewirkten Reib-, Kratz- oder Schürfwirkung um die Behälterlängsachse relativ zu der Behälterinnenwand hin und her bewegbar ist.

Mit der erfindungsgemässen Vorrichtung besteht die Möglichkeit mit verhältnismässig geringem Kraftaufwand relativ grosse Flächen der. Behälterinnenwand zu bestreichen und somit auch bei Schüttgutmaterialien mit kritischem Fliessverhalten mögliche Anhäufungen aufzulösen und zu entfernen beziehungsweise das Entstehen etwaiger Anhäufungen zu vermeiden. Ein weiterer Vorteil besteht darin, dass die erfindungsgemässe Vorrichtung auch bei bereits bestehenden Silobehältern ohne besonderen Aufwand nachgerüstet werden kann.

Weitere Merkmale der Erfindung ergeben sich aus der nachstehenden Beschreibung in Verbindung mit der Zeichnung und den einzelnen Patentansprüchen.

Ausführungsbeispiele der Erfindung werden nachstehend anhand der Zeichnung beschrieben. Es zeigt:
- **Fig.1**: einzelne schematisch dargestellte und beim Bunkern beziehungsweise beim Eintragen von Schüttgütern in einem Behälter gemäss der Figuren 1A bis 1D gebildete Materialanhäufungen;
- **Fig.2**: ein als erste Variante und im Schnitt dargestelltes Teilstück eines Behälters mit einer darin angeordneten sowie mit einem Antrieb wirkverbundenen Vorrichtung zum Auflösen und Entfernen der Schüttgutanhäufungen;
- **Fig.2A**: ein als zweite Variante sowie räumlich und in grösserem Massstab dargestelltes Teilstück eines Behälters mit zugeordnetem Antrieb für die damit wirkverbundene Vorrichtung zum Auflösen und Entfernen der Schüttgutanhäufungen;
- **Fig.3**: einen als dritte Variante dargestellten Behälter mit oben und/oder unten angeordnetem Antrieb für die damit wirkverbundene Vorrichtung zum Auflösen und Entfernen der Schüttgutanhäufungen;
- **Fig.4**: ein räumlich dargestelltes erstes Ausführungsbeispiel eines Schwenkgliedes für die im Behälter gemäss Fig.2 und Fig.3 angeordnete Vorrichtung zum Auflösen und Entfernen der Schüttgutanhäufungen;
- **Fig.4A**: ein räumlich dargestelltes zweites Ausführungsbeispiel des Schwenkgliedes für die im Behälter gemäss Fig.2A angeordnete Vorrichtung zum Auflösen und Entfernen der Schüttgutanhäufungen;
- **Fig.5**: eine an der Innenwand des Behälters angeordnete und in Draufsicht dargestellte Halterung für ein mit dem Schwenkglied wirkverbundenes Abtragelement;
- **Fig.6**: die gemäss der Linie VI-VI in Fig.5 in Ansicht dargestellte Halterung für das mit dem Schwenkglied wirkverbundene Abtragelement;
- **Fig.7**: eine räumlich dargestellte Verschlussvorrichtung für den Behälter mit seitlich herausgezogen dargestellten Einschüben;
- **Fig.8**: zwei in Draufsicht dargestellte und mit einer Durchtrittsöffnung versehene Einschübe für die Verschlussvorrichtung gemäss Fig.7;
- **Fig.9**: ein schematisch und in Ansicht dargestelltes Austragsgehäuse für den Behälter gemäss Fig.2;
- **Fig.10**: ein schematisch und als Abwicklung dargestelltes Teilstück der Behälterwand mit den einzelnen daran sowie an dem Schwenkglied gemäss Fig.5 angeordneten Abtragelementen zum Auflösen und Entfernen der Schüttgutanhäufungen;
- **Fig.11**: ein Teilstück des länglichen Abtragelements mit daran in axialer Richtung desselben im Abstand zueinander angeordneten sowie jeweils mit sägezahnförmigen Vorsprüngen versehenen Klemmstücken; und
- **Fig.12**: einen an dem Schwenkglied gemäss Fig.4 beziehungsweise Fig.4A angeordneten Entlastungskörper zum Verteilen des in den Behälter einfüllbaren Schüttgutes.

In Fig.1 sind zur allgemeinen Veranschaulichung und Erklärung der Problematik einzelne beim Bunkern pulverförmiger oder körniger Materialien gegebenenfalls entstehende Ausgestaltungen von Schüttgutanhäufungen schematisch dargestellt. Die Anhäufungen können beim Beschicken des Behälters automatisch und ohne äusseren Einfluss entstehen und werden oftmals erst dann bemerkt, wenn das Austragen des gebunkerten Materials teilweise oder aber vollständig blockiert ist. Zur Erreichung eines einwandfreien und kontinuierlichen Materialaustrags werden die Anhäufungen mit entsprechenden Mitteln manuell von der Behälterwand gelöst und zumindest so zerkleinert, dass der Austritt des zerkleinerten Materials durch eine beispielsweise unten am Behälter angeordnete Öffnung gewährleistet ist. Die Öffnung ist dabei durch eine entsprechend ausgebildete Vorrichtung verschliessbar. In den Figuren 1A bis 1D wird nachstehend jeweils mit 1 der Behälter, mit 2 die Öffnung und mit 6 das angehäufte Schüttgutmaterial bezeichnet.

Fig.1A zeigt beispielsweise eine Anhäufung des Schüttgutmaterials 6 in dem Behälter 1, welches sich in Form eines relativ stabilen Gewölbes 3 oberhalb der Öffnung 2 gebildet hat und diese etwa brückenförmig verschliesst. Eine derartige Brükkenbildung entsteht insbesondere bei grobkörnigen Materialien, bei welchem eine etwa formschlüssige Verbindung der körnigen Einzelteilchen entstehen kann.

Fig.1B zeigt eine an den inneren Seitenwänden des Behälters 1 haftende Anhäufung des Schüttgutmaterials 6 mit weitgehend zentral über der Öffnung 2 gebildetem Schacht 4, welcher im Querschnitt etwa der Öffnung 2 entspricht. Es besteht jedoch zudem noch die Möglichkeit, dass aufgrund spezieller Eigenschaften des Schüttgutmaterials unterschiedliche Ausgestaltungen, beispielsweise Anhäufungen mit nicht ausschliesslich senkrechtem Aufbau entstehen, wodurch die Seitenwände des Behälters in nachteiliger Weise zusätzlich auf Biegung belastet werden.

Beim Einsturz derartig gebildeter und in Fig.1A und Fig.1B schematisch dargestellter Brücken 3 oder Schächte 4 besteht weiterhin die Möglichkeit, dass durch eine entsprechende Verdichtung des in etwaige Hohlräume fallenden Schüttgutes neue, den Fluss des Schüttgutes behindernde Brücken oder dergleichen entstehen. Zudem besteht die Möglichkeit, dass das herabstürzende und Luft mitreissende Material beispielsweise wie eine Flüssigkeit (Wasser) aus dem Behälter stürzt und dabei mit entsprechender, unerwünschter Staubentwicklung die im unteren Bereich des Behälters angeordneten Austragselemente beschädigt.

Weiterhin können beim Füllen des Behälters 1 auch sogenannte Schüttgutkegel 5 oder 5' mit etwa konvexer Formgebung gemäss Fig.1C oder konkaver Formgebung gemäss Fig.1D entstehen. Hierbei besteht zudem die Möglichkeit, dass eine Aufteilung des Schüttgutmaterials nach Korngrössen oder Korndichte entsteht, wobei die groben Kornteilchen 6' in den äusseren Bereich des Behälters 1 gelangen können, während sich das feinkörnige Material 6" in Form eines Schachtes im Zentrum ansammelt. Beim Entleeren des Behälters erfolgt somit in nachteiliger Weise zuerst ein Austrag des feinkörnigen und anschliessend des grobkörnigen Schüttgutmaterials.

Fig.2 zeigt als erste Variante ein im Schnitt dargestelltes Teilstück eines Behälters 10 mit dem Innenraum 10', wobei der Behälter 10 beispielsweise mit einem in Richtung einer Austrittsöffnung 18' konisch verjüngend ausgebildeten Teilstück 15 versehen ist. An dem konischen Teilstück 15 ist auslaufseitig ein zylindrisches Teilstück 17 sowie ein mit der Austrittsöffnung 18' versehener Flansch 18 angeordnet und befestigt. An dem Flansch 18 ist weiterhin eine Verschlussvorrichtung 50 und daran ein zur Aufnahme und Lagerung eines Antriebsaggregats 70 ausgebildetes Austragsgehäuse 65 angeordnet.

Das in Fig.2 schematisch dargestellte Antriebsaggregat 70 umfasst im wesentlichen einen Motor 71, welcher über eine erste Welle 72, einer damit wirkverbundenen und in einem Getriebegehäuse 77 angeordneten Antriebskette 73 mit einer in einem Kopfstück 75 gelagerten zweiten Welle 74 in Wirkverbindung steht. Anstelle der Kette 73 können auch andere Antriebsmittel, beispielsweise ein nicht dargestellter Antriebsriemen, eine Zahnstange oder dergleichen verwendet werden. An der zweiten Welle 74 ist ein erster Flansch 76 angeordnet, welcher über einen zweiten Flansch 33 und einer Welle 30 mit einem austragsseitig im Innenraum 15' des konischen Teilstücks 15 angeordneten Schwenkglied 25 wirkverbunden ist. Das Antriebsaggregat 70 ist derart ausgebildet und an dem Austragsgehäuse 65 angeordnet, dass damit das Schwenkglied 25 sowie eine damit wirkverbundene und aus mehreren Abtragelementen 14 gebildete Abtragvorrichtung 20 um eine vertikale Achse Y in Pfeilrichtung Y' drehbar, vorzugsweise oszillierend hin und her bewegbar ist. Das zum Einbau und Lagerung des Antriebsaggregates 70 ausgebildete Austragsgehäuse 65 wird später in Verbindung mit Fig.9 beschrieben.

Zum Beseitigen beziehungsweise Entfernen einer möglichen, vorstehend in Verbindung mit Fig.1A bis 1D beschriebenen Anhäufung des Schüttgutes ist in dem Behälter 10, vorzugsweise im Innenraum 15' des konischen Teilstücks 15 die Abtragvorrichtung 20 angeordnet. Die Abtragvorrichtung 20 umfasst, wie in Fig.2 dargestellt, das im unteren austragsseitigen Bereich des Innenraums 15' angeordnete Schwenkglied 25 sowie mehrere längliche Abtragelemente 14. Das einzelne in Längsrichtung federelastisch wirkende Abtragelement 14 ist mit dem einen Ende an einer entsprechend ausgebildeten und an der Innenseite 16' der Wand 16 angeordneten Halterung 12 lösbar befestigt. Mit dem anderen Ende ist das einzelne Abtragelement 14 entweder direkt an dem Schwenkglied 25 oder an einem daran angeordneten Einhängeglied 24 lösbar befestigt.

Wie weiterhin in Fig.2 schematisch dargestellt, sind im Bereich des Übergangs 11' von der zylindrischen Wand 11 zu der konischen Wand 16 an der Innenseite 16' mehrere in Umfangsrichtung im Abstand zueinander angeordnete Halterungen 12 angeordnet und mit nicht dargestellten Mitteln befestigt. An jeder Halterung 12 ist ein Abtragelement 14 lösbar befestigt. Bei dem in Fig.2 dargestellten Ausführungsbeispiel sind die Abtragelemente 14 unter Zwischenschaltung eines Federelements 13 an der zugeordneten Halterung 12 befestigt. Das Federelement 13 ist mit einem ersten, angeformten Hakenteil 13' an der Halterung 12 eingehängt und mit einem zweiten Hakenteil 13" mit dem entsprechend ausgebildeten Ende des Abtragelements 14 verbunden. Die einzelnen Abtragelemente 14 sind derart an den Halterungen 12 sowie an dem Schwenkglied 25 angeordnet und gehalten, dass diese im Abstand, vorzugsweise in parallelem Abstand zu der Innenseite 16' der Wand 16 des konischen Teilstücks 15 angeordnet sind.

Bei dem in Fig.2 dargestellten Ausführungsbeispiel ist als Abtragelement 14 ein relativ flexibles Drahtseil oder dergleichen vorgesehen, welches mit dem einen Ende unter Zwischenschaltung der Feder 13 an der Halterung 12 und mit dem anderen Ende mittels des Einhängeglieds 24 an dem Schwenkglied 25 befestigt ist. Das Schwenkglied 25 ist um die mit dem Behälter 10 und dem konischen Teilstück 15 gemeinsame vertikale Achse Y in Pfeilrichtung Y' von dem zugeordneten Antriebsaggregat 70 etwa oszillierend hin und her bewegbar.

An dieser Stelle wird darauf hingewiesen, dass als längliches Abtragelement 14 auch ein hinsichtlich der Länge begrenzt dehnbares und infolge der eigenen Elastizität selbsttätig wieder in die ursprüngliche Länge zurückführbares Seil oder dergleichen verwendet werden kann. Weiterhin besteht die Möglichkeit, dass als Abtragelement 14 eine nicht näher dargestellte Kette, beispielsweise eine Stahlkette vorgesehen werden kann, welche mit dem einen Ende unter Zwischenschaltung der Feder 13 an der Halterung 12 und mit dem anderen Ende an dem um die vertikale Achse A in Pfeilrichtung Y' etwa oszillierend hin und her bewegbaren Schwenkglied 25 befestigt ist.

Wie weiterhin in Fig.2 dargestellt besteht zudem die Möglichkeit, dass die einzelnen in Längsrichtung der Innenseite 16' der Wand 16 orientierten Abtragelemente 14 durch mehrere im Abstand zueinander angeordnete Zwischenglieder 14' miteinander verbunden sind. Die einzelnen Abtragelemente 14 und Zwischenglieder 14' bilden dabei eine etwa netzförmig die gesamte innere Mantelfläche des konischen Teilstücks 15 bedeckende Abtragvorrichtung 20.

Bei einem weiteren Ausführungsbeispiel gemäss Fig.11 sind an den länglichen Abtragelementen 14 der einzelnen Abtragvorrichtung 20,120 oder 220 (Fig.2,3,4A) mehrere in Längsrichtung im Abstand angeordnete Klemmstücke 19 angeordnet und mit nicht dargestellten Mitteln befestigt. Das einzelne Klemmstück 19 ist mit seitlich abstehenden und beispielsweise sägezahnförmig ausgebildeten Vorsprüngen 19',19" versehen, mittels welcher eine Materialanhäufung im Innenraum beziehungsweise im konischen Teilstück 15,115,215 des Behälters 10,110 oder 210 für den Austrag zerkleinert werden kann.

Fig.2A zeigt als zweite Variante ein räumlich dargestelltes Teilstück eines Behälters 210, welcher ein in Richtung einer Austrittsöffnung 218' konisch verjüngend ausgebildetes Teilstück 215 aufweist. In Fig.2A ist das Teilstück 215 teilweise aufgebrochen dargestellt und man erkennt den Innenraum 215' sowie die Wand 216. An dem konischen Teilstück 215 ist weiterhin ein zylindrisches Teilstück 217 und daran ein Flansch 218 angeordnet. An dem Flansch 218 ist in nicht näher dargestellter Weise eine die Teile 45,45' und 46,46' sowie 53,54,55 und 55' umfassende Verschlussvorrichtung 50 befestigt, welche später anhand der Figuren 7 und 8 noch im einzelnen beschrieben wird.

Weiterhin erkennt man in Fig.2A ein Antriebsaggregat 270, welches mit einer unterhalb der Verschlussvorrichtung 50 angeordneten und hier nur teilweise dargestellten Schwenkvorrichtung 250 wirkverbunden ist. Die Schwenkvorrichtung 250 steht über eine Welle 230 mit einem im Innenraum 215' des konischen Teilstücks 215 angeordneten Schwenkglied 225 (Fig.4A) in Wirkverbindung.

Das in Fig.2A dargestellte Antriebsaggregat 270 umfasst ein in einem Blockstück 265 gelagertes und mit einem Kolben 261 versehener Arbeitszylinder 260. Am vorderen freien Ende des in Abhängigkeit der Druckbeaufschlagung gemäss dem Doppelpfeil Z verschiebbaren Kolbens 261 ist ein Lagerteil 262 angeordnet, welches über einen ersten Gelenkbolzen 263 mit einem Gabelstück 240 der Schwenkvorrichtung 250 wirkverbunden ist. Das Gabelstück 240 ist am vorderen Ende eines Schwenkhebels 236 angeordnet, welcher im wesentlichen mit der koaxial im Innenraum 215' des konischen Teilstücks 215 angeordneten Welle 230 und dem Schwenkglied 225 (Fig.4A) wirkverbunden ist. Das zur Lagerung des Arbeitszylinders 260 vorgesehene und ausgebildete Blockstück 265 ist zwischen zwei durch einen Zwischenraum 269 beabstandete Träger 267 und 267' angeordnet und um die nicht dargestellte vertikale Achse eines zweiten Gelenkbolzens 264 gemäss Doppelpfeilrichtung X in horizontaler Ebene schwenkbar. Der erste Träger 267 für den Arbeitszylinder 260 ist mittels Schraubverbindungen 268 an der oberen Platte 45 und der zweite Träger 267' zusammen mit einem Zwischenstück 266 in nicht dargestellter Weise an der unteren Platte 45' der Verschlussvorrichtung 50 befestigt.

Bei einer weiteren Ausführungsform des Antriebsaggregates 270 besteht die Möglichkeit, dass am vorderen Ende des Arbeitszylinders 260 an dem Kolben 261 eine Zahnstange oder dergleichen für die Kraftübertragung angeordnet ist. Die nicht näher dargestellte Zahnstange steht dabei mit einer an einem Steuerring 235 (Fig.4A) vorgesehenen Aussenverzahnung (nicht dargestellt) der Schwenkvorrichtung 250 in Wirkverbindung. Durch die in Doppelpfeilrichtung Z orientierte Bewegung des Kolbens 261 sowie der tangential mit dem Steuerring 235 in Eingriff stehende Zahnstange kann das im Innenraum 215' des konischen Teilstücks 215 angeordnete Schwenkglied 225 (Fig.4A) um die vertikale Achse Y der Welle 230 in Pfeilrichtung Y' hin und her bewegt werden.

An dieser Stelle wird darauf hingewiesen, dass weitere Ausgestaltungen der Antriebselemente für die Kraftübertragung auf das um die vertikale Achse Y hin und her bewegbare Schwenkglied 225 (Fig.4A) ebenfalls im Bereich der Erfindung liegen.

Fig.3 zeigt als weiteres Ausführungsbeispiel einen schematisch dargestellten Behälter 110, welcher im wesentlichen das mit der Wand 116 versehene konische Teilstück 115 sowie die im Innenraum 115' desselben angeordnete Abtragvorrichtung 120 umfasst. Die Abtragvorrichtung 120 ist im wesentlichen analog der vorstehend in Verbindung mit Fig.2 beschriebenen AbtragVorrichtung 20 ausgebildet und mit mehreren in Umfangsrichtung verteilt zueinander angeordneten Abtragelementen 114 versehen. Abweichend von dem Ausführungsbeispiel gemäss Fig.2 ist bei der Variante gemäss Fig.3 das Antriebsaggregat 170 oben auf einem Abdeckflansch 109 des Behältes 110 angeordnet. An dem mit nicht dargestellten Mitteln am Behälter 110 befestigten Flansch 109 ist weiterhin ein Einfüllstutzen 108 angeordnet. Im auslaufseitigen, mit einer Austrittsöffnung 118' versehenen Bereich des konischen Teilstücks 115 ist ein Schwenkglied 125 angeordnet. Das Schwenkglied 125 ist abweichend von dem Schwenkglied 25 gemäss Fig.2 mit einem schematisch dargestellten Kupplungsstück 125' versehen. Das oben auf dem Abdeckflansch 109 angeordnete Antriebsaggregat 170 ist über eine den Innenraum 110',115' des Behälters 110,115 in axialer Richtung durchdringenden Welle 130 mit dem Kupplungsstück 125' des Schwenkgliedes 125 wirkverbunden. Das Schwenkglied 125 sowie die damit wirkverbundene Abtragvorrichtung 120 ist um die vertikale Achse Y der Welle 130 in Pfeilrichtung Y' etwa oszillierend hin und her bewegbar. Die auslaufseitig an dem nicht bezeichneten Flansch des konischen Teilstücks 115 angeordnete Verschlussvorrichtung 50 (Fig.7,8) sowie das Austragsgehäuse 65 (Fig.9) ist beispielsweise analog dem in Fig.2 dargestellten Ausführungsbeispiel ausgebildet.

Bei einer weiteren, in Fig.3 schematisch dargestellten Variante besteht jedoch auch die Möglichkeit, dass das Antriebsaggregat 170' unten an dem mit einem Abdeckflansch 109' versehenen Austragsgehäuse 65 angeordnet ist. Das Antriebsaggregat 170' ist dabei über eine das Austragsgehäuse 65 in vertikaler Richtung durchdringenden Welle 130' mit dem Kupplungsstück 125' des korbförmigen Schwenkgliedes 125 wirkverbunden. Der Austrag des Schüttgutmaterials erfolgt hierbei beispielsweise über eine seitlich am Austragsgehäuse 65 vorgesehene nicht näher dargestellte Austragsöffnung.

Weiterhin besteht die Möglichkeit, dass die in dem Behälter 110 mit dem konischen Teilstück 115 angeordnete Abtragvorrichtung 120 synchron von beiden Antriebsaggregaten 170 und 170' über die damit wirkverbundene Welle 130 und 130' um die gemeinsame vertikale Achse Y in Pfeilrichtung Y' etwa oszillierend hin und her bewegbar angetrieben wird. Diese Variante findet insbesondere dann Anwendung, wenn zum Auflösen der Schüttgutanhäufungen relativ grosse Kräfte erforderlich sind.

Fig.4 zeigt als erstes Ausführungsbeispiel das räumlich.dargestellte Schwenkglied 25 für die in dem konischen Teilstück 15 des Behälters 10 angeordnete Abtragvorrichtung 20. Das im wesentlichen korbförmig sowie in Richtung der Austrittsöffnung 18' (Fig.2) konisch verjüngend ausgebildete Schwenkglied 25 hat einen ersten, kreisförmigen Ring 26 sowie einen im Abstand dazu angeordneten zweiten, kreisförmigen Ring 27, wobei der zweite Ring 27 im Durchmesser kleiner als der erste Ring 26 ausgebildet ist. Die beiden Ringe 26 und 27 sind durch mindestens zwei diametral zueinander angeordnete Stege 28,28' miteinander verbunden. Im dargestellten Ausführungsbeispiel sind die Ringe 26,27 mittels mehrerer in Umfangsrichtung in gleichen Abständen zueinander angeordneter Stege 28,28' und 29,29' miteinander verbunden. Ausgehend von dem ersten, grösseren Ring 26 in Richtung des zweiten, kleineren Rings 27 haben die Stege 28,28' und 29,29' einen Neigungswinkel α', welcher vorzugsweise analog dem Neigungswinkel α der Wand 16 des konischen Teilstücks 15 (Fig.2) ausgebildet ist. Der erste Ring 26 ist weiterhin mit mehreren in Umfangsrichtung verteilt zueinander angeordneten und jeweils zur Aufnahme des Einhängeglieds 24 (Fig.2) ausgebildeten Löchern 26' versehen. Die Welle 30 ist am oberen Ende durch zwei daran sowie am ersten Ring 26 befestigte erste Streben 31,31' und am unteren Ende durch zwei am zweiten Ring 27 befestigte Streben 32,32' koaxial in dem Schwenkglied 25 angeordnet. Am unteren Ende steht die Welle 30 mittels der beiden Flansche 33,67 und dem Kopfstück 75 mit dem Riemen oder der Kette 73 des Antriebsaggregates 70 in Wirkverbindung (Fig.2).

In Fig.4A ist ein zweites, räumlich dargestelltes Ausführungsbeispiel des Schwenkgliedes 225 für die in dem Behälter 210 gemäss Fig.2A angeordnete und mit den Abtragelementen 214 versehene Abtragvorrichtung 220 zum Entfernen der Schüttgutanhäufungen dargestellt. Das Schwenkglied 225 ist im wesentlichen analog dem vorstehend in Verbindung mit Fig.4 beschriebenen Schwenkglied 25 ausgebildet und man erkennt den mit den im Abstand zueinander angeordneten Löchern 226' versehenen ersten Ring 226, den im Abstand dazu angeordneten zweiten Ring 227, die dazwischen angeordneten Stege 228,228' und 229,229' sowie die Welle 230. Die Welle 230 ist mittels der ersten Streben 231, 231' mit dem oberen Ring 226 und mittels zweiter Streben 232,232' mit dem unteren Ring 227 wirkverbunden.

Abweichend von dem ersten Ausführungsbeispiel des Schwenkglieds 25 gemäss Fig.4 ist bei dem zweiten Ausführungsbeispiel des Schwenkglieds 225 gemäss Fig.4A eine aus mehreren Elementen bestehende Schwenkvorrichtung 250 vorgesehen. Die Schwenkvorrichtung 250 umfasst einen kreisringförmig ausgebildeten Steuerkörper 235, welcher zwischen einem oberen Ringkörper 245 und einem unteren Ringkörper 248 angeordnet ist. Der Steuerkörper 235 sowie die beiden Ringkörper 245 und 248 sind an den einander zugewandten Gleitflächen vorzugsweise mit einer Dichtung 245',248' versehen. Weiterhin können die beiden Ringkörper 245 und 248 über eine kreisringförmige Nut-Federverbindung (nicht dargestellt) mit dem ringförmigen Steuerkörper 235 verbunden und gegeneinander abgedichtet werden. Der Steuerring 235 ist mittels an der Innenseite 235' angeordneter und in Umfangsrichtung verteilter Tragarme 234,234' und 234" und einem damit verbundenen Nabenstück 233 mit der Welle 230 des Schwenkgliedes 225 wirkverbunden. Am äusseren Umfang des Steuerrings 235 ist der Schwenkhebel 236 angeordnet, welcher über das daran befestigte Gabelstück 240 mit dem am Kolben 261 des Arbeitszylinders 260 angeordneten Lagerteil 262 verbunden ist (Fig.2A). Das Gabelstück 240 hat zwei durch einen Zwischenraum 239 beabstandete und jeweils mit einer Bohrung 237,237' für den Gelenkbolzen 263 versehene Teilstücke 238,238'.

An den beiden Ringkörpern 245 und 248 sind am äusseren Umfang verteilt zueinander angeordnete Laschen 244,244',244" und 249,249',249" vorgesehen. Die oberen Laschen 244,244', 244" des ersten Ringkörpers 245 sind beispielsweise mit einer Gewindebohrung 241 (nur einmal bezeichnet) versehen, wobei die unteren Laschen 249,249',249" des zweiten Ringkörpers 248 jeweils mit einer Durchgangsbohrung 241' (nur einmal bezeichnet) versehen sind. Zwischen den einzelnen Laschen 244,244', 244" und 249,249', 249" der beiden Ringkörper 245 und 248 ist ein als Abrollelement ausgebildetes Zwischenglied, vorzugsweise ein Kugellager 246 (nur einmal dargestellt) angeordnet. Das Kugellager 246 ist dabei an einem Bolzen 243 um dessen nicht bezeichnete vertikale Achse drehbar gelagert. Der Bolzen 243 ist mit dem oberen Ende 243' in die Gewindebohrung 241 der Lasche 244 eingeschraubt. Am unteren Ende des Bolzens 243 ist eine an der unteren Lasche 249 abgestützte und durch eine Mutter 242 gehaltene Druckfeder 247 angeordnet. Mittels der in Umfangsrichtung verteilt zwischen den beiden Ringkörpern 245 und 248 angeordneten Kugellager 246 wird erreicht, dass der mit der Welle 230 und dem Schwenkglied 225 wirkverbundene Steuerring 235 koaxial zu den Ringkörpern 245 und 248 angeordnet und mittels der Welle 230 um die vertikale Achse Y derselben in Pfeilrichtung Y' exakt geführt hin und her bewegbar ist.

In Fig.12 ist als weiteres Ausführungsbeispiel ein Schwenkglied 25',125',225' in Ansicht dargestellt, welches jeweils analog dem Schwenkglied 25 gemäss Fig.4 oder analog dem Schwenkglied 225 gemäss Fig.4A ausgebildet ist. Abweichend von dem Schwenkglied 25,125,225 gemäss Fig.4 oder Fig.4A ist das Schwenkglied 25',125' oder 225' gemäss Fig.12 zusätzlich mit einem Entlastungskörper 23 versehen. Der beispielsweise kegelförmig ausgebildete Entlastungskörper 23 ist vorzugsweise an den beiden oberen Streben angeordnet und in nicht dargestellter Weise daran befestigt. Bei einer nicht näher dargestellten Variante besteht jedoch auch die Möglichkeit, dass der Entlastungskörper 23 mit der um die vertikale Achse Y in Pfeilrichtung Y' etwa oszillierend hin und her bewegbaren Welle 30 (Fig.2) oder 230 (Fig.4A) wirkverbunden und daran in nicht dargestellter Weise befestigt ist.

Fig.5 und Fig.6 zeigt eine an der Innenseite 16' der Wand 16 angeordnete Halterung 40 für das einzelne Abtragelement 14,114,214 der Abtragvorrichtung 20,120,220. In Fig.5 ist die Halterung 40 in Draufsicht und in Fig.6 gemäss der Linie VI-VI in Fig.5 in Ansicht dargestellt. Die nachstehend im einzelnen beschriebene Halterung 40 kann anstelle der Halterungen 12 und der Feder 13 (Fig.2) zur federelastischen Befestigung des einzelnen Abtragelements 14,114,214 eingebaut werden. Die Halterung 40 umfasst ein beispielsweise im Profilquerschnitt U-förmig ausgebildetes Tragteil 39, ein daran angeordnetes und mit einem Gewinde 38' versehenes Lagerstück 38 sowie ein Federelement 35. Das Federelement 35 ist mit einem aus mehreren Windungen bestehenden zylindrischen Teilstück 36 an dem Lagerstück 38 angeordnet und beispielsweise durch eine Scheibe 41 und durch eine in das Gewinde 38' des Lagerstücks 38 eingedrehte Schraube 42 gesichert. Das Federelement 35 ist mit einem umgebogenen Endstück 36' in eine entsprechend am Tragbügel 39 vorgesehene Bohrung 39' eingesteckt und gehalten. Das andere Teilstück des Federelements 35 ist als länglicher Federarm 36" ausgebildet, welcher an dem im Abstand zum Lagerstück 38 angeordneten Ende als umgebogene Öse 37 zum Einhängen des einzelnen Abtragelements 14,114,214 ausgebildet ist. Durch Lösen der Schraube 42 und Entfernen der Scheibe 41 kann das Federelement 35 zum Auswechseln desselben problemlos von dem Lagerstück 38 entfernt werden.

Bei einer nicht dargestellten Variante ist das Tragteil 39 mit einem der Schraube 42 entsprechenden Gewinde und das Lagerstück 38 mit einer nicht dargestellten Durchgangsbohrung versehen, durch welche die Schraube 42 hindurchgeführt und in ein Gewinde des Tragteils 39 eingeschraubt wird. Bei dieser Variante besteht die Möglichkeit, dass durch Lösen der Schraube 42 die Teile 41,35 und 38 von dem an der Innenseite 16' der Wand 16 angeordneten und beispielsweise durch eine Schweissverbindung befestigten Tragteil 39 demontiert werden können.

In Fig.7 ist in räumlicher Ansicht die auslaufseitig an dem Flansch 18 des konischen Teilstücks 15,115 oder 215 angeordnete Verschlussvorrichtung 50 dargestellt. Die Verschlussvorrichtung 50 umfasst eine obere sowie eine untere Platte 45 und 45', welche von einer mittig angeordneten Durchtrittsöffnung 48 versehen ist. Die beiden Platten 45 und 45' sind durch zwei dazwischen angeordnete und streifenförmig ausgebildete Zwischenstücke 46 und 46' derart im Abstand zueinander angeordnet, dass zwischen den Platten 45 und 45' ein spaltförmiger Zwischenraum 47 vorgesehen ist. In den Zwischenraum 47 kann von beiden Seiten jeweils ein entsprechend ausgebildetes Absperrelement 55 und 55' eingeschoben werden. Weiterhin erkennt man in Fig.7 im Abstand zueinander angeordnete und die beiden Platten 45 und 45' durchringende Bohrungen 49 sowie an der oberen Platte 45 im Abstand zueinander angeordnete Bolzen 44.

Bei dem in Fig.7 dargestellten Ausführungsbeispiel sind die beiden Absperrelemente 55 und 55 jeweils mit einer stirnseitig an einer Platte 53 und 53' angeordneten Griffleiste 54 und 54' versehen. An den Stirnseiten 51 und 51' der beiden Platten 53 und 53' ist je eine kreisbogenförmig ausgebildete Ausnehmung 52 und 52' angeordnet, welche analog dem äusseren Durchmesser der Welle 30,130 oder 230 ausgebildet sind. In eingeschobenem Zustand der beiden Absperrelemente 55 und 55' umschliessen die beiden Ausnehmungen 52 und 52' die Welle 30,130 oder 230 derart, dass die mit der Austrittsöffnung 18',118' oder 218' korrespondierende Durchtrittsöffnung 48 der Verschlussvorrichtung 50 verschlossen ist.

Fig.8 zeigt zwei weitere Absperrelemente 60 und 60' für die Verschlussvorrichtung 50, welche jeweils mit einer Platte 59,59' sowie mit einer daran angeordneten Griffleiste 57,57' versehen sind. In den beiden Platten 59,59' ist je eine halbkreisförmige Ausnehmung 58',58" angeordnet. In eingeschobenem Zustand der beiden Absperrelemente 60,60' liegen die einander zugewandten Stirnseiten 61,61' der beiden Platten 59,59' gegeneinander, so dass die beiden halbkreisförmigen Ausnehmungen 58',58" miteinander eine für den Austrag mit der Austrittsöffnung 18',118' oder 218' korrespondierende Öffnung 58 bilden.

In Fig.9 ist das Austragsgehäuse 65 für den Behälter 10 (Fig.2) oder Behälter 110 (Fig.3)schematisch dargestellt und man erkennt einen hohlzylindrisch ausgebildeten Gehäusekörper 66, an welchem am oberen und unteren Ende jeweils ein Flansch 69 und 69' angeordnet und befestigt ist. Der Gehäusekörper 66 ist seitlich mit einer ersten Ausnehmung 67 und gegenüberliegend mit einer zweiten Ausnehmung 68 versehen. Die erste, beispielsweise zur Kontrolle der Austrittsöffnung 18' sowie zur Montage des Antriebsaggregats 70 vorgesehene Ausnehmung 67 ist durch eine Klappe 81 verschliessbar und in dieser Stellung (Fig.8) durch eine geeignete Schliesseinrichtung 80 verriegelbar. Im dargestellten Ausführungsbeispiel ist die Klappe 81 mittels entsprechend ausgebildeter und angeordneter Scharnierglieder 83,83' und 85,85' der Schliesseinrichtug 80 in nicht näher dargestellter Weise schwenkbar an dem Gehäusekörper 66 angeordnet und gelagert.

Die zweite Ausnehmung 68 ist zum Einführen und Montieren des mit der Antriebskette 73 in Verbindung stehenden und im Innenraum 66' des Gehäusekörpers 66 angeordneten Kopfstücks 75 (Fig.2) ausgebildet. Das in Fig.9 teilweise dargestellte Antriebsaggregat 70 ist mit einer Halteplatte 78 und nicht dargestellten Befestigungsmitteln an dem zylindrischen Gehäusekörper 66 angeordnet. Die Halteplatte 78 für das Antriebsaggregat 70 ist zudem zum Verschliessen der zweiten Ausnehmung 68 ausgebildet und entsprechend der äusseren, zylindrischen Formgebung des Gehäusekörpers 66 ausgebildet.

In Fig.10 ist zur Erläuterung der Funktion und Wirkungsweise der einzelnen mit dem Schwenkglied 25 (nicht dargestellt) in Verbindung stehenden Abtragelemente 14 (ohne Feder 13) die Abtragvorrichtung 20 als schematische Abwicklung dargestellt, wobei mit E die Verbindungsstelle des länglichen Abtragelements 14 an dem Schwenkglied 25(Fig.2) und mit G die Befestigungsstelle an der Halterung 12 beziehungsweise an dem Federarm 36" der Halterung 40 (Fig.5,6) und mit E' die verschwenkte Verbindungsstelle E bezeichnet ist.

Durch die Bewegung des Schwenkglieds 25 um die vertikale Behälterachse Y (Fig.1) wird das einzelne Abtragelement 14 um die weitgehend fixe Verbindungsstelle G von E nach E' geschwenkt und bestreicht dabei jeweils die schraffiert dargestellte Dreiecksfläche F,F1,F2 und F3 an der Innenseite 16' der Wand 16. Beim Verschwenken der Vielzahl der Abtragelemente 14 werden die einzelnen teilweise überlappenden Dreiecksflächen F,F1,F2 und F3 berührt und dadurch ein optimales Abtragen und Entfernen der im Behälter 10 beziehungsweise im konischen Teilstück 15 gebildeten Schüttgutanhäufungen erreicht.

Die Funktion und Wirkungsweise der mit dem Schwenkglied 125 wirkverbundenen Abtragelemente 114 gemäss Fig.3 beziehungsweise der mit dem Schwenkglied 225 wirkverbundenen Abtragelemente 214 gemäss Fig.4A verläuft analog der vorstehend in Verbindung mit Fig.10 beschriebenen Funktion der am Schwenkglied 25 angeordneten Abtragelemente 14.

Das vorstehend in Verbindung mit den einzelnen Figuren dargestellte und beschriebene Austragssystem ist nicht auf die dargestellten Ausführungsbeispiele beschränkt. Weitere zweckmässige Ausgestaltungen ohne dabei den Grundgedanken der Erfindung (Entfernen von Schüttgutanhäufungen in einem Behälter) zu verlassen sind ebenfalls möglich. Hierbei ist insbesondere an die Wirkungsweise, Ausgestaltung und Anordnung der einzelnen federelastisch aufgehängten Abtragelemente 14,114 oder 214 gedacht.

## Patentansprüche

1. Verfahren zum Auflösen verfestigter Anhäufungen eines pulverförmigen oder körnigen Schüttgutes in einem Behälter, insbesondere für einen in Richtung einer Austragsöffnung (18';118';218') konisch verjüngend ausgebildeten Behälter (10;110;210), bei welchem das Schüttgut von mindestens einem damit in Eingriff bringbaren und um die Behälterlängsachse (Y) drehbar angetriebenen Förderelement der verschliessbaren Austragsöffnung zugeführt und bei Bedarf ausgetragen wird, **gekennzeichnet durch** mehrere im Innenraum des Behälters (10;110;210) in Umfangsrichtung im Abstand zueinander sowie in Längsrichtung der Behälterinnenwand orientierte Abtragelemente (14;114;214), welche jeweils mit dem einen ersten Ende oberhalb der Austragsöffnung (18';118';218') an der Behälterinnenwand befestigt und mit dem anderen zweiten Ende mit einem um die vertikale Behälterachse (Y) hin und her angetriebenen Schwenkglied (25;125;225) derart wirkverbunden sind, dass infolge der relativ zu der Behälterinnenwand orientierten Bewegungen des Schwenkgliedes (25;125;225) die Schüttgutanhäufung **durch** eine von den einzelnen Abtragelementen (14;114;214) bewirkte Reib-, Kratz- oder Schürfwirkung für den Austrag zerkleinert wird.

2. Verfahren nach Anspruch 1, **dadurch gekennzeichnet, dass** die im Innenraum des Behälters (10;110;210) gebildete Schüttgutanhäufung durch ein Vielzahl netzförmig miteinander verbundene und jeweils mit dem einen ersten Ende an der Behälterinnenwand befestigte und mit dem anderen zweiten Ende mit dem um die vertikale Behälterachse (Y) hin und her angetriebenen Schwenkglied (25;125;225) wirkverbundene Abtragelemente (14;114;214) für den Austrag zerkleinert wird.

3. Verfahren nach Anspruch 1 oder 2, **dadurch gekennzeichnet, dass** das mit den einzelnen in Längsrichtung der Behälterinnenwand orientierten und daran befestigten Abtragelementen (14;114;214) wirkverbundene Schwenkglied (25;125;225) um die vertikale Behälterachse (Y) hin und her sowie oszillierend angetrieben wird.

4. Vorrichtung zum Auflösen in einem Behälter verfestigter Anhäufungen eines pulverförmigen oder körnigen Schüttgutes, insbesondere für einen in Richtung einer Austragsöffnung mit konisch verjüngend ausgebildetem Teilstück versehenen Behälter (10;110;210), bei welchem das Schüttgut von mindestens einem damit in Eingriff bringbaren und um die Behälterlängsachse (Y) drehbar angetriebenen Förderelement einer der Austragsöffnung (18';118';218') zugeordneten Verschlussvorrichtung (50) zuführbar ist, **gekennzeichnet durch** ein im konischen Teilstück (15;115;215) des Behälters (10;110;210) angeordnetes Schwenkglied (25;25';125;225) sowie mehrere entlang der Behälterinnenwand orientierte Abtragelemente (14;114; 214), welche in Umfangsrichtung verteilt zueinander mit dem einen Ende an dem Schwenkglied (25;25';125;225) und mit dem anderen Ende an der Behälterinnenwand befestigt sind, wobei das über eine die Verschlussvorrichtung (50) durchdringende Welle (30;130,130';230) mit mindestens einem Antriebsaggregat (70;170,170;270) wirkverbundene Schwenkglied zur Erreichung einer von den einzelnen Abtragelementen bewirkten Reib-, Kratz- oder Schürfwirkung um die Behälterlängsachse (Y) relativ zu der Behälterinnenwand hin und her bewegbar ist.

5. Vorrichtung nach Anspruch 4, **dadurch gekennzeichnet, dass** das Schwenkglied (25;125;225) etwa korbförmig und analog dem konischen Teilstück (15;115;215) des Behälters (10:110: 210) ausgebildet ist und einen ersten Ring (26;226), einen in axialer Richtung durch Stege (28,28',29,29':228,228',229, 229') im Abstand dazu angeordneten zweiten Ring (27;227) sowie die koaxial zwischen den beiden Ringen (26,27;226,227) angeordnete und befestigte Welle (30;130;230) umfasst.

6. Vorrichtung nach Anspruch 5, **dadurch gekennzeichnet, dass** die einzelnen Stege (28,28',29,29';228,228',229, 229') unter einem dem Neigungswinkel (α) des konischen Teilstücks (15;115;215) analog ausgebildeten Neigungswinkel (α') zwischen den beiden im Abstand zueinander angeordneten Ringen (26,27;226,227) befestigt sind.

7. Vorrichtung nach Anspruch 4, **dadurch gekennzeichnet, dass** die Welle (30;130;230) mittels daran sowie an den beiden im Abstand zueinander angeordneten Ringen (26,27;226,227) befestigter Streben (31,31',32,32';131,131',232,232') koaxial in dem Schwenkglied (25; 125;225) angeordnet und damit wirkverbunden ist.

8. Vorrichtung nach Anspruch 4, **dadurch gekennzeichnet, dass** an dem Schwenkglied (25';125';225') ein in Richtung der Materialzufuhr kegelförmig ausgebildeter Entlastungskörper (23) angeordnet ist.

9. Vorrichtung nach Anspruch 4, **dadurch gekennzeichnet, dass** die mit dem einen Ende an dem Schwenkglied (25;125;225) verteilt zueinander angeordneten Abtragelemente (14;114;214) jeweils mit dem anderen Ende über ein Federelement (13;35) an einer an der Behälterinnenwand befestigten Halterung (12;40) angeordnet und gehalten sind.

10. Vorrichtung nach Anspruch 4, **dadurch gekennzeichnet, dass** die einzelnen zusammen mit dem Schwenkglied (25;125;225) um die vertikale Behälterachse (Y) hin und her bewegbaren Abtragelemente (14;114;214) mittels dieselben miteinander verbindender und etwa quer zur vertikalen Behälterachse (Y) orientierter Zwischenglieder (14') als eine die Mantelfläche der Behälterinnenwand etwa netzförmig bedeckende Abtragsvorrichtung (20;120;220) ausgebildet sind.

11. Vorrichtung nach Anspruch 4, **dadurch gekennzeichnet, dass** an den einzelnen Abtragelementen (14;114;214) jeweils mehrere in Längsrichtung derselben beabstandete und zur Erreichung der Reib-, Kratz- oder Schürfwirkung mit seitlich abstehenden Vorsprüngen (19',19") versehene Klemmelemente (19) angeordnet und befestigt sind.

12. Vorrichtung nach Anspruch 4, **dadurch gekennzeichnet, dass** die einzelnen Abtragelemente (14;114;214) aus flexiblem und hinsichtlich der Länge dehnbarem sowie infolge der eigenen Elastizität wieder zurückführbarem Drahtseil hergestellt ist.

13. Vorrichtung nach Anspruch 4, **dadurch gekennzeichnet, dass** die Verschlussvorrichtung (50) zwei gegeneinander in dieselbe einschiebbare und jeweils mit einer ersten und einer zweiten halbkreisförmig ausgebildeten Ausnehmung (52,52'; 58',58") versehene Absperrelemente (55,55';60,60') umfasst, welche in eingeschobenem Zustand entweder mittels der beiden ersten Ausnehmungen (52,52') abdichtend an der Welle (30;130';230) des Schwenkgliedes (25;125;225) anliegen oder mittels der beiden zweiten Ausnehmungen (58',58") korrespondierend zu einer mit der Austrittsöffnung (18';118';218') des Behälters (10;110;210) in Verbindung stehenden Durchtrittsöffnung (48) angeordnet sind.

14. Vorrichtung nach Anspruch 4, **gekennzeichnet durch** ein an der Verschlussvorrichtung (50) angeordnetes Austragsgehäuse (65) für die Lagerung des Antriebsaggregates (70), welches über ein Kupplungsstück (75) mit der Welle (30) des um die vertikale Achse (Y) hin und her bewegbaren Schwenkgliedes (25) wirkverbunden ist.

15. Vorrichtung nach den Ansprüchen 4 und 14, **dadurch gekennzeichnet, dass** das Schwenkglied (125) zusammen mit den einzelnen Abtragelementen (114) von einem oben an dem Behälter (110) und/oder unten an dem Austragsgehäuse (65) angeordneten und jeweils mit der Welle (130,130') in Wirkverbindung stehenden Antriebsaggregat (170,170') hin und her bewegbar ist.

16. Vorrichtung nach Anspruch 4, **gekennzeichnet durch** einen unterhalb des Schwenkgliedes (225) mit der Welle (230) in Wirkverbindung stehenden Steuerring (235), welcher über einen daran befestigten und mit dem Kolben (261) eines Zylinders (260) in Wirkverbindung stehenden Schwenkhebel (235) zusammen mit dem Schwenkglied (225) um die vertikale Behälterachse (Y) hin und her bewegbar ist.

17. Vorrichtung nach Anspruch 16, **dadurch gekennzeichnet, dass** der Steuerring (235) am äusseren Umfang eine Verzahnung, vorzugsweise eine segmentförmige Aussenverzahnung aufweist und an dem Kolben (261) des Zylinders (260) eine mit der Verzahnung tangential in Eingriff stehende Zahnstange vorgesehen ist, mittels welcher das Schwenkglied (225) um die vertikale Behälterachse (Y) hin und her bewegbar ist.

18. Vorrichtung nach den Ansprüchen 16 und 17, **dadurch gekennzeichnet, dass** der Steuerring (235) zwischen zwei analog ausgebildeten und mit am äusseren Umfang im Abstand und korrespondierend zueinander angeordneten und jeweils durch Schraubbolzen (243) miteinander verbundene Laschen (244,244', 244";249,249',249") versehenen Ringkörpern (245,248) angeordnet ist, wobei der koaxial zu den beiden Ringkörpern (245, 248) angeordnete Steuerring (235) relativ zu den Ringkörpern (245,248) um die gemeinsame vertikale Achse (Y) der Welle (230) und des Behälters (210) hin und her bewegbar ist.

19. Vorrichtung nach Anspruch 18, **dadurch gekennzeichnet, dass** zwischen den einzelnen Laschen (244,244',244";249,249', 249") der beiden Ringkörper (245,248) ein an dem Schraubbolzen (243) gelagerter Gleitkörper (246) angeordnet ist, mittels welchem der um die vertikale Achse (Y) relativ zu den beiden Ringkörpern (245,248) hin und her bewegbare Steuerring (235) geführt ist.

20. Vorrichtung nach den Ansprüchen 18 und 19, **dadurch gekennzeichnet, dass** zwischen den einander zugewandten Gleitflächen der beiden Ringkörper (245,248) und des Steuerrings (235) jeweils eine analog ausgebildete kreisringförmige Dichtung (245',248') angeordnet ist.

## Claims

1. A method for breaking up compacted accumulations of a powdery or granular bulk material in a container, especially for a container (10;110;120) which is provided with an arrangement conically tapering in the direction of a discharge opening (18';118';218'), in which the bulk material can be supplied to the closeable discharge opening by at least one conveying element which can be brought into engagement with the same and is driven rotatably about the longitudinal axis (Y) of the container, and the bulk material can be discharged if required, **characterized by** several extraction elements (14;114;214) which are oriented in the inner chamber of the container (10;110;210) at a distance from one another in the circumferential direction and in the direction of the inner wall of the container, which extraction elements are each fastened with the one first end above the discharge opening (18';118';218') to the inner wall of the container and are operatively connected with the other second end to a swivelling member (25;125;225) reciprocatingly driven about the vertical container axis (Y) in such a way that as a result of the movements of the swivelling member (25;125;225) oriented relative to the inner wall of the container the accumulations of bulk material are broken up for discharge by a frictional, scratching or excavating action produced by the individual extraction elements (14;114;214).

2. A method as claimed in claim 1, **characterized in that** the accumulation of bulk material formed in the inner chamber of the container (10;110;210) is broken up for the discharge by a plurality of extraction elements (14;114;214) which are mutually connected in a reticulated manner and are each fastened with the first end to the inner wall of the container and are operatively connected with the other second end to the swivelling member (25;125;225) reciprocatingly driven about the vertical container axis (Y).

3. A method as claimed in claim 1 or 2, **characterized in that** the swivelling member (25;125;225) which is operatively connected to the individual extraction elements (14;114;214) which are oriented in the longitudinal direction of the inner wall of the container and are fastened thereto is driven reciprocatingly and oscillatingly about the vertical container axis (Y).

4. An apparatus for breaking up compacted accumulations of a powdery or granular bulk material in a container, especially for a container (10;110;210) which is provided with an arrangement conically tapering in the direction of the discharge opening, in which the bulk material can be supplied to a locking apparatus (50) associated to the discharge opening (18';118';218') by at least one conveying element which can be brought into engagement with the same and is rotatably driven about the longitudinal container axis (Y), **characterized by** a swivelling member (25;25';125;225) disposed in the conical section (15;115;215) of the container (10;110;210) as well as by several extraction elements (14;114;214) which are oriented along the inner wall of the container and are fastened, in a manner being mutually distributed in the circumferential direction, with the one end to the swivelling member (25;25';125;225) and with the other end to the inner wall of the container, with the swivelling member which is operatively connected to at least one drive unit (70;170,170';270) by way of a shaft (30;130,130';230) which penetrates the locking apparatus (50) being movable in a reciprocating manner about the longitudinal axis (Y) of the container relative to the container wall in order to produce a frictional, scratching or excavating action caused by the individual extraction elements.

5. An apparatus as claimed in claim 4, **characterized in that** the swivelling member (25;125;225) is arranged approximately in the shape of a basket and in analogy to the conical section (15;115;215) of the container (10;110;210) and comprises a first ring (26;226), a second ring (27;227) which is spaced therefrom in the axial direction by bridges (28,28',29,29';228,228',229,229'), as well as the shaft (30;130;230) which is disposed and fastened coaxially between the two rings (26,27;226,227).

6. An apparatus as claimed in claim 5, **characterized in that** the individual bridges (28,28',29,29';228,228',229,229') are fastened between the two mutually spaced rings (26,27;226,227) under an angle of inclination (α') which is arranged in analogy to the angle of inclination (α) of the conical section (15;115;215).

7. An apparatus as claimed in claim 4, **characterized in that** the shaft (30;130;230) is coaxially disposed in the swivelling member (25;125;225) by means of struts (31,31', 32,32';131,131',232,232') which are fastened to said shaft and the two mutually spaced rings (26,27;226,227) and is thus operatively connected with the same.

8. An apparatus as claimed in claim 4, **characterized in that** a relieving body (23) is disposed on the swivelling member (25';125';225), which body is provided with a conical arrangement in the direction of the supply of the material.

9. An apparatus as claimed in claim 4, **characterized in that** the extraction elements (14;114;214) which are disposed at the one end in a mutually distributed way on the swivelling member (25;125;225) are each disposed and held with the respective other end via a spring element (13;35) on a fixing device (12;40) fastened to the inner wall of the container.

10. An apparatus as claimed in claim 4, **characterized in that** the individual extraction elements (14;114;214) which are jointly movable in a reciprocating manner with the swivelling member (25;125;225) about the vertical container axis (Y) are arranged by means of the same, mutually connecting intermediate members (14') which mutually connect one another and are oriented approximately transversally to the vertical container axis (Y) as an extraction apparatus (20;120;220) which covers the jacket surface of the inner wall of the container in a reticulated manner.

11. An apparatus as claimed in claim 4, **characterized in that** several clamping elements (19) are disposed on and fastened to the individual extraction elements (14;114;214), which clamping elements are spaced in the longitudinal direction of said extraction elements and are provided with laterally projecting projections (19',19") in order to produce the frictional, scratching or excavating effect.

12. An apparatus as claimed in claim 4, **characterized in that** the individual extraction elements (14;114;214) are made of wire cable which is flexible, extensible concerning its length and restorable again by its own elasticity.

13. An apparatus as claimed in claim 4, **characterized in that** the locking apparatus (50) comprises two locking elements (55,55';60,60') which are mutually insertable into the same and are provided with a first and a second semicircular arranged recess (52,52';58',58") and in the inserted state rest either in a sealing manner on the shaft (30;130';230) of the swivelling member (25;125;225) by means of the two first recesses (52,52') or are arranged by means of the two second recesses (58',58") in a manner corresponding to the pass-through opening (48) in connection with the discharge opening (18';118';218') of the container (10;110;210).

14. An apparatus as claimed in claim 4, **characterized by** a discharge housing (65) which is disposed on the locking apparatus (50) for holding the drive unit (79) which is operatively connected via a head piece (75) with the shaft (30) of the swivelling member (25) which is reciprocatingly movable about the vertical axis (Y).

15. An apparatus as claimed in claims 4 and 14, **characterized in that** the swivelling member (125) together with the individual extraction elements (114) is reciprocatingly movable by a drive unit (170,170') which is disposed at the top on the container (110) and/or below on the discharge housing (65) and is in operative connection with the shaft (130,130').

16. An apparatus as claimed in claim 4, **characterized by** a control ring (235) which is in operative connection with the shaft (230) below the swivelling member (225) and which is reciprocatingly movable jointly with the swivelling member (225) about the vertical container axis (Y) by way of a swivelling lever (235) which is attached to said control ring and is in operative connection with the piston (261) of a cylinder (260).

17. An apparatus as claimed in claim 16, **characterized in that** the control ring (235) is provided on the outer circumference with a toothing, preferably a segment-like external toothing, and a toothed rod is provided on the piston (261) of the cylinder (260) which is tangentially in engagement with the toothing and by means of which the swivelling member (225) can be moved in a reciprocating manner about the vertical container axis (Y).

18. An apparatus as claimed in claims 16 and 17, **characterized in that** the control ring (235) is disposed between two analogously arranged ring bodies (245,248) which are provided on the outer circumference and arranged at a distance in a mutually corresponding way with brackets (244,244',244";249,249',249") which are each mutually connected by studs (243), with the control ring (235) which is disposed coaxially to the two ring bodies (245,248) being movable in a reciprocating manner relative to the ring bodies (245,248) about the common vertical axis (Y) of the shaft (230) and the container (210).

19. An apparatus as claimed in claim 18, **characterized in that** between the individual brackets (244,244',244"; 249,249',249") of the two ring bodies (245,248) there is disposed a sliding body (246) which is held on the stud (243) and by means of which the control ring (235) is guided which is movable in a reciprocating manner about the vertical axis (Y) relative to the two ring bodies (245,248).

20. An apparatus as claimed in claims 18 and 19, **characterized in that** an analogously arranged annular seal (245',248') is each arranged between the mutually facing sliding surfaces of the two ring bodies (245,248) and the control ring (235).

## Revendications

1. Procédé de dégagement d'agglomérations compactées d'un produit en vrac pulvérulent ou granuleux dans un conteneur, en particulier pour un conteneur (10;110;210) conçu en se rétrécissant en cône dans la direction d'un orifice de décharge (18';118';218'), dans lequel le produit en vrac est amené vers l'orifice de décharge pouvant être fermé par au moins un élément transporteur, pouvant être mis en prise avec celui-ci et entraîné de façon à pouvoir pivoter autour de l'axe longitudinal du conteneur (Y), et au besoin évacué, **caractérisé par** plusieurs éléments d'enlèvement (14;114; 214), disposés dans l'espace interne du conteneur (10;110; 210) en formant un écart entre eux dans la direction périphérique et orientés dans la direction longitudinale de la paroi interne du conteneur, lesquels sont fixés respectivement au niveau de la paroi interne du conteneur par la première extrémité au-dessus de l'orifice de décharge (18';118';128') et sont reliés par action coordonnée, par l'autre seconde extrémité, à un élément pivotant (25;125; 225) entraîné d'un côté et de l'autre autour de l'axe vertical du conteneur (Y) de façon telle que, suite aux déplacements de l'élément pivotant (25;125;225) par rapport à la paroi interne du conteneur, l'agglomération de produit en vrac est fractionnée pour la décharge par une action de frottement, d'abrasion ou de raclage générée par les différents éléments d'enlèvement (14;114;214).

2. Procédé selon la revendication 1, **caractérisé en ce que** l'agglomération de produit en vrac formée dans l'espace interne du conteneur (10;110;210) est fractionnée pour la décharge par un certain nombre d'éléments d'enlèvement (14; 114;214), reliés entre eux à la façon d'un réseau, fixés respectivement par une première extrémité à la paroi interne du conteneur et reliés par action coordonnée au niveau de l'autre seconde extrémité à l'élément pivotant (25;125;225) entraîné d'un côté et de l'autre autour de l'axe vertical du conteneur (Y).

3. Procédé selon la revendication 1 ou 2, **caractérisé en ce que** l'élément pivotant (25;125;225), relié par action coordonnée aux différents éléments d'enlèvement (14;114;214) orientés dans la direction longitudinale de la paroi interne du conteneur et y étant raccordés, peut être entraîné en oscillant d'un côté et de l'autre autour de l'axe vertical du conteneur (Y).

4. Dispositif permettant de dégager dans un conteneur des agglomérations compactées d'un produit en vrac pulvérulent ou granuleux, en particulier pour un conteneur (10;110;210) équipé d'un élément conçu en se rétrécissant en cône dans la direction d'un orifice de décharge, dans lequel le produit en vrac peut être amené par au moins un élément transporteur, pouvant être amené en prise avec et entraîné de façon à pivoter autour de l'axe longitudinal du conteneur (Y), d'un dispositif de fermeture (50) coordonné à l'orifice de décharge (18';118';218'), **caractérisé par** un élément pivotant (25;25';125;225) disposé dans un élément conique (15;115; 215) du conteneur (10;110;210) et par plusieurs éléments d'enlèvement (14;114;214) orientés le long de la paroi interne du conteneur, lesquels sont répartis les uns par rapport aux autres dans la direction périphérique et fixés par une extrémité à l'élément pivotant (25;25';125;225) et par l'autre extrémité à la paroi interne du conteneur, l'élément pivotant, qui est relié par action coordonnée à au moins un agrégat d'entraînement (70;170;170';270) par le biais d'un arbre (30;130;130';230) pénétrant le dispositif de fermeture (50), pour obtenir une action de frottement, d'abrasion ou de raclage occasionnée par les différents éléments d'enlèvement, pouvant être déplacé d'un côté et de l'autre par rapport à la paroi interne du conteneur autour de l'axe longitudinal du conteneur (Y).

5. Dispositif selon la revendication 4, **caractérisé en ce que** l'élément pivotant (25;125;225) est conçu approximativement en forme de panier et de façon analogue à l'élément conique (15;115;215) du conteneur (10;110;210) et comprend une première bague (26;226), une seconde bague (27;227) raccordée en formant un écart avec celle-ci dans la direction axiale par des tiges (28,28',29,29';228,228',229, 229'), et l'arbre (30;130;230) disposé et fixé de façon coaxiale entre les deux bagues (26,27;226,227).

6. Dispositif selon la revendication 5, **caractérisé en ce que** les différentes tiges (28,28',29,29';228,228',229,229') sont fixées entre les deux bagues (26,27;226,227) disposées en formant un écart entre elles selon un angle d'inclinaison (α') conçu de façon analogue à l'angle d'inclinaison (α) de l'élément conique (15;115;215).

7. Dispositif selon la revendication 4, **caractérisé en ce que** l'arbre (30;130;230) est disposé de façon coaxiale dans l'élément pivotant (25;125;225) au moyen de baguettes (31, 31',32,32';131,131',232,232') raccordées à celui-ci ainsi qu'aux deux bagues (26,27;226,227) disposées en formant un écart, et relié par action coordonnée à celui-ci.

8. Dispositif selon la revendication 4, **caractérisé en ce qu'**est disposé au niveau de l'élément pivotant (25';125'; 225') un corps anti-charge (23) conçu en forme de cône dans la direction de l'alimentation en matériau.

9. Dispositif selon la revendication 4, **caractérisé en ce que** les éléments d'enlèvement (14;114;214), disposés par une extrémité au niveau de l'élément pivotant (25;125;225) et répartis en formant un écart entre eux, sont respectivement disposés et maintenus par l'autre extrémité à une fixation (12;40) fixée à la paroi interne du conteneur par le biais d'un élément à ressort (13;35).

10. Dispositif selon la revendication 4, **caractérisé en ce que** les différents éléments d'enlèvement (14;114;214) pouvant être déplacés d'un côté et de l'autre avec l'élément pivotant (25;125;225) autour de l'axe vertical du conteneur (Y) sont conçus avec des éléments intermédiaires (14') les reliant entre eux et orientés approximativement transversalement par rapport à l'axe vertical du conteneur (Y), en tant que dispositif d'enlèvement (20;120;220) recouvrant approximativement à la façon d'un réseau la surface latérale de la paroi interne du conteneur.

11. Dispositif selon la revendication 4, **caractérisé en ce qu'**au niveau des différents éléments d'enlèvement (14;114; 214) sont respectivement disposés et fixés plusieurs éléments de serrage (19) espacés dans la direction longitudinale de ceux-ci et pourvus, pour obtenir une action de frottement, d'abrasion ou de raclage, de saillies faisant saillie latéralement (19',19").

12. Dispositif selon la revendication 4, **caractérisé en ce que** les différents éléments d'enlèvement (14;114;214) sont fabriqués à partir de câbles d'acier flexibles pouvant être allongés en longueur et reprendre leur longueur d'origine du fait de leur propre élasticité.

13. Dispositif selon la revendication 4, **caractérisé en ce que** le dispositif de fermeture (50) comprend deux éléments de blocage (55,55';60,60') pouvant être enfichés dans celui-ci et respectivement pourvus d'un premier évidement et d'un second évidement (52,52';58',58") conçus en forme demi-circulaire, lesquels, à l'état enfiché, reposent au moyen des deux premiers évidements (52,52') de façon étanche contre l'arbre (30,130';230) de l'élément pivotant (25;125;225) ou sont disposés au moyen des deux seconds évidements (58',58") de façon à correspondre à un orifice traversant (48) en relation avec l'orifice de décharge (18;118';218') du conteneur (10;110;210).

14. Dispositif selon la revendication 4, **caractérisé par** un boîtier de décharge (65), disposé au niveau du dispositif de fermeture (50), pour le stockage de l'agrégat d'entraînement (70), lequel est relié par action coordonnée, par le biais d'un élément d'accouplement (75), à l'arbre (30) de l'élément pivotant (25) pouvant se déplacer d'un côté et de l'autre autour de l'axe vertical (Y).

15. Dispositif selon les revendications 4 et 14, **caractérisé en ce que** l'élément pivotant (125) et les différents éléments de décharge (114) peuvent être déplacés d'un côté et de l'autre par un agrégat d'entraînement (170,170'), disposé dans la partie supérieure au niveau du conteneur (110) et/ou dans la partie inférieure au niveau du boîtier de décharge (65) et étant relié par action coordonnée à l'arbre (130, 130') respectivement.

16. Dispositif selon la revendication 4, **caractérisé par** une bague de commande (235) reliée par action coordonnée à l'arbre (230) sous l'élément pivotant (225), laquelle peut être déplacée d'un côté et de l'autre conjointement à l'élément pivotant (225) autour de l'axe vertical du conteneur (Y) par le biais d'un levier de pivotement (235) qui y est fixé et est relié par action coordonnée au piston (261) d'un cylindre (260).

17. Dispositif selon la revendication 16, **caractérisé en ce que** la bague de commande (235) présente sur sa périphérie externe une denture, de préférence une denture externe en forme de segment, et **en ce qu'**est prévue au niveau du piston (261) du cylindre (260) une crémaillère s'engrenant tangentiellement avec la denture, au moyen de laquelle l'élément pivotant (225) peut être déplacé d'un côté et de l'autre autour de l'axe vertical du conteneur (Y).

18. Dispositif selon les revendications 16 et 17, **caractérisé en ce que** la bague de commande (235) est disposée entre deux corps annulaires (245;248) pourvus de colliers (244,244', 244";249,249',249") conçus de façon analogue, répartis sur la périphérie externe en formant un écart, et disposés de façon à correspondre les uns aux autres, et reliés ensemble par des boulons à vis (243), la bague de commande (235) disposée de façon coaxiale par rapport aux deux corps annulaires (245, 248) pouvant se déplacer d'un côté et de l'autre par rapport aux corps annulaires (245,248) autour de l'axe vertical commun (Y) de l'arbre (230) et du conteneur (210).

19. Dispositif selon la revendication 18, **caractérisé en ce qu'**entre les différents colliers (244,244',244";249,249', 249") des deux corps annulaires (245,248) est disposé un corps de glissement (246) logé au niveau du boulon à vis (243), au moyen duquel la bague de commande (235), pouvant se déplacer d'un côté et de l'autre autour de l'axe vertical (Y) par rapport aux deux corps annulaires (245,248), est guidée.

20. Dispositif selon les revendications 18 et 19, **caractérisé en ce qu'**entre les surfaces de glissement orientées les unes vers les autres des deux corps annulaires (245,248) et de la bague de commande (235) sont respectivement disposées des garnitures (245',248') en forme de cercle conçues de façon analogue.
